# FASCICULE DE BREVET EUROPEEN

(11) **EP 0 226 503 B1**
(45) Date de publication et mention de la délivrance du brevet: **20.09.1989**
(21) Numéro de dépôt: 86402617.4
(22) Date de dépôt: 25.11.1986
(51) Int. Cl.: H01J 1/34, H01J 29/38

(54) **Photocathode à faible courant d'obscurité**
Fotokathode mit niedrigem Dunkelstrom
Low dark current photocathode

(30) Priorité: 29.11.1985 FR 8517718
(43) Date de publication de la demande: 24.06.1987
(73) Titulaire: THOMSON-CSF, 75008 Paris (FR)
(72) Inventeur: Munier, Bernard, F-75008 Paris (FR); De Groot, Paul, F-75008 Paris (FR); Weisbuch, Claude, F-75008 Paris (FR); Henry, Yves, F-75008 Paris (FR)
(74) Mandataire: Turlèque, Clotilde

(56) Documents cités:
- FR-A- 2 259 442
- US-A- 4 015 284
- IEEE ELECTRON DEVICE LETTERS, vol. EDL-2, no. 5, mai 1981, pages 123-125, IEEE, New York, US; J.S. ESCHER et al.: "Photoelectric imaging in the 0.9-1.6 micron range"

## Description

L'invention concerne une photocathode pour tube de prise de vues dans des conditions de très faible éclairement, tube de caméra de télévision ou tube intensificateur d'image.

Il est connu de réaliser une photocathode comportant principalement :
- une couche, dite couche fenêtre, constituée de semi-conducteur de type P⁺ dont la bande interdite est suffisamment large pour que cette couche soit transparente pour les longueurs d'onde de la lumière à détecter, et qui est collée sur une paroi de verre recevant la lumière à détecter ;
- une couche, dite couche d'absorption, constituée d'un semi-conducteur de type P⁺ dont la bande interdite a une largeur suffisamment faible pour convertir en paires d'électron-trou les photons de la lumière à détecter ;
- une couche, dite couche d'émission, constituée d'un matériau donnant à l'extrémité de la couche d'absorption une affinité électronique négative pour émettre dans le vide les électrons libérés dans la couche d'absorption.

En l'absence d'une polarisation appliquée à la couche d'absorption, l'affinité électronique négative ne peut être réalisée que pour des matériaux ayant une largeur de bande interdite supérieure à une limite donnée, ce qui impose une limite supérieure à la longueur d'onde détectable. Une polarisation positive de la couche d'absorption permet de réaliser des photocathodes ayant un bon rendement de photo-émission avec des matériaux de plus faible largeur de bande interdite, donc absorbant des longueurs d'onde plus grandes. Une polarisation de la couche d'absorption peut être appliquée au moyen d'une connexion avec cette couche, ou par une électrode métallique très mince intercalée entre cette couche et la couche d'émission. Une telle photocathode est décrite dans l'article de : J.J. ESCHER et al, IEEE-EDL2, 123-125 (1981).

Ce type de photocathode a pour inconvénient une émission d'obscurité important. En effet, un courant de trous important circule dans la couche fenêtre et la couche d'absorption. Ce courant de trous crée, par ionisation, des paires électron-trou dans la couche d'absorption, créant ainsi un flux d'électrons parasites qui est émis dans le vide par la couche d'émission. Ces électrons constituent un important bruit de fond, qui est gênant lors des prises de vues dans des conditions de très faible éclairement. Par ailleurs, le courant de trous est la cause d'une forte consommation électrique et échauffe la photocathode.

Il est connu, par la demande de brevet français n_{°} 2 259 442, de réaliser une photocathode à bruit réduit, comportant une barrière de type N entre une couche photosensible de type P dont la bande interdite est plus étroite que celle de la barrière, et une couche de type P dont la bande interdite est plus large que celle de la couche photosensible, mais plus étroite que celle de la barrière. La barrière est plus mince qu'une zone de transition et sa concentration en impuretés dopantes est telle que le niveau de la bande de conduction au milieu de la barrière se situe à mi-chemin entre les parties plates des bandes de conductioin des deux couches de type P adjacentes.

Le but de l'invention est de réaliser une photocathode ayant un courant d'obscurité plus faible que les photocathodes de type connu. L'objet de l'invention est une photocathode comport de type connu mais comportant en outre, à l'intérieur de la couche d'absorption, une pluralité de paires de couches supplémentaires constituant une barrière pour le courant de trous. Chaque paire de couches supplémentaire comporte une première couche constituée d'un matériau semi-conducteur ayant une bande interdite de largeur supérieure à celle du matériau de la couche d'absorption, et ayant une épaisseur telle que cette couche est pratiquement transparante pour le courant d'électrons et pratiquement opaque pour le courant de trous, et comporte une seconde couche constituée de matériau P⁺ dont la bande interdite a une largeur suffisamment faible et dont l'épaisseur est suffisante pour convertir en paires électron-trou les photons de la lumière à détecter.

Selon l'invention, il est réalisé une photocathode à faible courant d'obscurité, comportant: une couche dite d'absorption, constituée d'un matériau semi-conducteur de type P⁺, dont la bande interdite a une largeur suffisamment faible pour convertir en paires électron-trou les photons de la lumière à détecter; et au moins une première couche supplémentaire constituée d'un matériau semi-conducteur tel que cette couche supplémentaire ait une barrière de potentiel la plus élevée possible dans la bande de valence, tout en permettant une bonne transmission des électrons, et dont l'épaisseur est suffisamment faible pour permettre la traversée d'électrons par effet tunnel avec une probabilité élevée, et suffisamment forte pour arrêter une majeure partie d'un courant de trous; caractérisée en ce qu'elle comporte une pluralité de premières couches supplémentaires qui sont séparées par des secondes couches supplémentaires constituées de matériau semi-conducteur de type P⁺ dont la bande interdite a une largeur suffisamment faible et dont l'épaisseur est suffisante pour convertir en paires électron-trou les photons de la lumière à détecter.

L'invention sera mieux comprise et d'autres détails apparaîtront à l'aide de la description ci-dessous et des figures l'accompagnant:
- la figure 1 représente une coupe d'une portion d'un exemple de réalisation d'une photocathode de type connu et un diagramme représentant le profil des extrèma des bandes d'énergie dans cette photocathode;
- la figure 2 représente une coupe d'une portion d'un exemple de réalisation de la photocathode selon l'invention et un diagramme représentant le profil des extrèma des bandes d'énergie dans cet exemple de réalisation;
- la figure 3 représente une variante de réalisation de la photocathode selon l'invention et un diagramme représentant ce profil des extrèma des bandes d'énergie dans cette variante de réalisation.

Sur la figure 1, un exemple de réalisation de la photocathode de type connu comporte:
- une couche fenêtre 1, constituée de matériau Gao,₆Alo,4As de type P⁺, d'épaisseur 1 micron, dopé par 5.1017 atomes de zinc par cm³, servant uniquement à absorber les contraintes dues au collage de la photocathode sur une paroi de verre et constituant une fenêtre recevant des photons 8 et les transmettant ;
- une couche d'absorption 2 constituée d'un semi-conducteur de type P⁺, par exemple GaAs d'épaisseur 1 micron, dopé par 1018 atomes de zinc par cm3, ayant pour fonction de convertir chaque photon transmis par la couche 1 en une paire électron-trou ;
- une électrode métallique 3 constituée d'une faible épaisseur d'argent, 0,005 micron par exemple, ou d'une grille en argent, et qui est reliée à la borne positive d'un générateur de tension V, dont la borne négative est reliée à la couche 1 ;
- une couche d'émission 4, très mince, constituée de Cs + O permettant d'émettre dans le vide des électrons 9 fournis par la couche 2.

Le diagramme des énergies des porteurs représente : l'énergie Ec de la bande de conduction et l'énergie Eᵥ de la bande de valence dans les matériaux semi-conducteurs des couches 1 et 2 ; l'énergie de Fermi E_{F1} de la couche 1 ; l'énergie de Fermi E_{F3} de la couche 3 ; le niveau E_{c4} de l'énergie de la bande de conduction ; et le potentiel du vide Evi . La largeur de la bande interdite, c'est-à-dire E_{c} - Eᵥ , dans la couche 1 est suffisamment large, 2 e.V, pour que la lumière à détecter ne soit pas absorbée dans la couche 1. Par contre, la largeur de la bande interdite dans la couche 2 est suffisamment faible pour permettre l'absorption de toutes les longueurs d'onde de la lumière détectée.

La présence de la couche 4 de Cₛ + O abaisse le potentiel du vide Eᵥi en-dessous du niveau d'énergie E_{c} que possède la couche 2 dans sa partie la plus proche de la couche 1. Il subsiste une barrière de potentiel entre la couche 2 et le vide mais seulement sur une faible épaisseur proche de la surface.

Si q désigne la charge d'un électron, la tension V fournie par le générateur provoque un abaissement q.V de l'énergie de Fermi E_{F3} de l'électrode 3 par rapport au niveau de l'énergie de Fermi E_{F1} de la couche 1 et donne ainsi aux électrons de la couche 2 une énergie cinétique supplémentaire pour franchir, les barrières de potentiel existant entre la couche 2 et le vide.

La tension V provoque aussi une injection de trous qui crée, par ionisation, des paires électron-trou dans la couche 2 et crée ainsi un flux d'électrons parasites, flux qui est émis dans le vide comme les électrons des paires électron-trou créés par la lumière. Ce flux d'électrons parasites émis constitue un courant d'obscurité.

La figure 2 représente un premier exemple de réalisation de la photocathode selon l'invention, comportant des couches 11, 13 et 14 analogues aux couches 1, 3, et 4, de la photocathode de type connu qui vient d'être décrite. La photocathode selon l'invention comporte, au lieu de la couche 2, trois couches 15,16, et 17. Comme la couche 2 les couches 15 et 17 sont constituées d'un matériau semi-conducteur de type P⁺ ayant une largeur de bande interdite plus faible que celle du matériau de la première couche 11, afin d'absorber les longueurs d'onde de la lumière à détecter.

La couche 16, intercalée entre les couches 15 et 17, est constituée d'un matériau semi-conducteur de type P peu dopé dont la largeur de bande interdite est plus élevée que celle de la bande interdite du matériau des couches 15 et 17 de manière à créer une barrière de potentiel dans la bande de conduction Ec et une barrière de potentiel dans la bande de valence Ev par rapport aux couches 15 et 17. Le dopage optimal de la couche 16 est celui qui donne la barrière la plus profonde dans la bande de valence Ev tout en permettant une bonne transmission des électrons. Cette barrière est destinée à diminuer le courant de trous circulant à travers la photocathode. D'autre part, l'épaisseur de la couche 16 est choisie suffisamment faible pour permettre la traversée des électrons par effet tunnel avec une probabilité élevée, et suffisamment forte pour arrêter une majeure partie du courant de trous, cette différence de transparence de la barrière de potentiel créée par la couche 16 étant due à la grande différence de masse effective entre les électrons et les trous.

Par exemple, la première couche 11 peut être constituée de Gao,6 Alo,₄ Aₛ dopé avec 5.1017 atomes de zinc par cm³ et d'épaisseur 1 micron, les couches 15 et 17 peuvent être constituées de Ga As dopé avec 10^{1g} atomes de zinc par cm³. La couche 15 a une épaisseur de 2 microns. La couche 16 peut être constituée de Gao,6 Alo,4 As ayant une épaisseur de 0,003 micron. La couche 17 a une épaisseur de 0,1 micron.

La figure 3 représente un second exemple de réalisation de la photocathode selon l'invention, permettant de réduire encore plus le courant d'obscurité. Dans ce second exemple de réalisation, la couche 2 de la photocathode de type connu est remplacée par des couches 22 et 31 à 40. Il comporte une couche fenêtre 21 et deux dernières couches 23 et 24 respectivement identiques aux couches 1, 3, et 4 de la photocathode de type connu. Les couches 31 à 40 sont constituées de couples de couches 31-32, 33-34, 35-36, 37-38, et 39-40 provoquant, dans le profil d'énergie de la bande de valence Ev , cinq barrières de potentiel qui additionnent leurs effets pour diminuer le courant de trous, ainsi le courant d'obscurité est encore diminué par rapport à celui obtenu dans le premier mode de réalisation.

Les couches 31, 33, 35, 37, 39 peuvent être constituées de Gaₒ,₆ Ato,₄ As dopé avec 10¹⁸ atomes de zinc par cm3, et ayant une épaisseur de 0,003 micron. Elles provoquent aussi cinq barrières de potentiel dans la bande de conduction E_{c} . Comme la couche 16, elles doivent avoir une épaisseur suffisamment faible pour permettre la traversée des électrons et suffisamment forte pour arrêter une majeure partie des trous. Les couches intermédiaires 32, 34, 36, 38, 40 peuvent être constituées de GaAs pour que la largeur de bande interdite soit égale à 1,4 eV, dopé avec 10¹⁸ atomes de zinc par cm³, et peuvent avoir une épaisseur de 0,2 micron par exemple. Elles peuvent aussi être utilisées, si elles ont une épaisseur suffisante, pour créer des paires électrons-trous par collision des électrons sur les atomes, tout en ayant une épaisseur suffisamment faible pour que les électrons ne perdent pas leur énergie sous la forme de phonons échauffant le cristal. Cette épaisseur peut aller de quelques centièmes de micron à quelques dizièmes de micron.

La couche 22 est constituée du même matériau que les couches intermédiaires 32, 34, ... , 40 et a une épaisseur de 1,1 micron.

L'invention ne se limite pas aux deux exemples de réalisation décrits ci-dessus, de nombreuses variantes sont à la portée de l'homme de l'art, notamment en ce qui concerne le nombre, les dimensions, les matériaux et les dopages des couches, et les moyens pour polariser la couche d'absorption. La couche 22 est constituée d'un matériau de type P₊, dont la bande interdite a une largeur suffisamment faible pour convertir en paires électrons-trous les photons, mais dont le matériau n'est pas forcément identique au matériau des couches 32, ... , 40. En particulier, il est possible de créer une barrière de potentiel dans la bande de valence de la couche 16, par rapport à la couche d'absorption 15, en utilisant un matériau ayant la même bande interdite que celui de la couche 15 mais de dopage N⁺ créant un puits de potentiel dans la bande de conduction et une barrière dans la bande de valence. Il en est de même pour la réalisation des couches 31, 33, 35, 37, 39.

L'invention peut être applicable notamment aux tubes de prise de vues de télévision et aux tubes in- tensificateurs d'image.

## Revendications

1. Photocathode à faible courant d'obscurité, comportant une couche (15) dite d'absorption, constituée d'un matériau semi-conducteur de type P⁺, dont la bande interdite a une largeur suffisamment faible pour convertir en paires électron-trou les photons (8) de la lumière à détecter; et au moins une première couche supplémentaire (16) constituée d'un matériau semi-conducteur tel que cette couche supplémentaire (16) ait une barrière de potentiel la plus élevée possible dans la bande de valence, tout en permettant une bonne transmission des électrons, et dont l'épaisseur est suffisamment faible pour permettre la traversée d'électrons (9) par effet tunnel avec une probabilité élevée, et suffisamment forte pour arrêter une majeure partie d'un courant de trous; caractérisée en ce que la couche supplémentaire comporte une pluralité de premières couches supplémentaires (31, 33, 35, 37, 39) qui sont séparées par des secondes couches supplémentaires (32, 34, 36, 38, 40) constituées de matériau semi-conducteur de type P⁺ dont la bande interdite a une largeur suffisamment faible et dont l'épaisseur est suffisante pour convertir en paires électron-trou les photons (8) de la lumière à détecter.

2. Photocathode selon la revendications 1, caractérisée en ce que le matériau semi-conducteur de la couche supplémentaire (16) ou de la pluralité de premières couches supplémentaires (31, 33, 35, 37, 39) est constitué de Ga_{O},₆AI₀,₄As et a pour épaisseur 0,003 micron.

3. Photocathode selon la revendication 1, caractérisé en ce qu'elle comporte en outre des moyens (13) pour polariser la couche d'absorption (15, 17) afin d'accélérer les électrons (9) libérés par les photons (8).

## Patentansprüche

1. Photokathode mit schwachem Dunkelstrom, die eine sogenannte Absorptionsschicht (15) aufweist, die aus einem Halbleitermaterial des Typs P⁺ gebildet ist, dessen verbotenes Band genügend schmall ist, um die Photonen (8) des zu ermittelnden Lichtes in Paare von Elektronen und Löchern umzuwandeln, sowie mindestens eine erste zusätzliche Schicht (16), die aus einem solchen Halbleitermaterial gebildet ist, daß die zusätzliche Schicht (16) den höchstmöglichen Potentialwall im Valenzband aufweist, wobei dennoch ein guter Elektronendurchgang möglich wird, und deren Dicke gering genug ist, um die Durchquerung von Elektronen (9) über den Tunneleffekt mit hoher Wahrscheinlichkeit zu ermöglichen, und deren Dicke genügend stark ist, um einen größeren Teil eines Löcherstroms aufzuhalten, dadurch gekennzeichnet, daß die zusätzliche Schicht eine Vielzahl von ersten zusätzlichen Schichten (31, 33, 35, 37, 39) aufweist, die durch zweite zusätzliche Schichten (32, 34, 36, 38, 40) getrennt sind, die aus Halbleitermaterial vom Typ P⁺ gebildet sind, dessen verbotenes Band genügend schmal ist, und das genügend dick ist, um die Photonen (8) des zu ermittelnden Lichtes in Paare von Elektronen und Löchern umzuwandeln.

2. Photokathode nach Anspruch 1, dadurch gekennzeichnet, daß das Halbleitermaterial der zusätzlichen Schicht (16) oder der Vielzahl von ersten zusätzlichen Schichten (31, 33, 35, 37, 39) aus Gao,6A10,4As gebildet ist und eine Dicke von 0,003 Mikron hat.

3. Photokathode nach Anspruch 1, dadurch gekennzeichnet, daß sie darüberhinaus eine Einrichtung (13) zur Polarisation der Absorptionsschicht (15, 17) aufweist, um die von den Photonen (8) freigestzten Elektronen (9) zu beschleunigen.

## Claims

1. A low dark current photocathode comprising an absorption layer (15) made of a semiconductor material of the P⁺ type, whose forbidden band has a width which is sufficiently narrow in order to convert the photons (8) of the light to be detected into electron-hole pairs; and at least a first supplementary layer (16) made up of a semiconductor material such that this supplementary layer (16) has a potential barrier which is as high as possible in the valence band, while nevertheless permitting a satisfactory transmission of electrons, and whose thickness is sufficiently small to enable the penetration therethrough of electrons (9) by the tunnel effect with an enhanced probability, and sufficiently powerful large to arrest a major part of a hole current; characterized in that the supplementary layer comprises a plurality of firs supplementary layers (31, 33, 35, 37 and 39) which are separated by second supplementary layers (32, 34, 36, 38 and 40) made up of semiconductor material of the P⁺ type whose forbidden band has a width which is sufficiently narrow and whose thickness is sufficient to convert the photons (8) of the light to be detected into electron-hole pairs.

2. The photocathode as claimed in claim 1, charac- teized in that the semiconductor material of the supplementary layer (16) or of the plurality of first supplementary layers (31, 33, 35, 37 and 39) is made up of Gao_sAlo.₄As and has a thicknes of 0.003 micron.

3. The photocathode as claimed in claim 1, characterized in that it furthermore comprises means (13) in order to polarize the absorption layer (15 and 17) in order to accelerate electrons (9) liberated by the photons (8).
